# EUROPÄISCHE PATENTSCHRIFT

(11) **EP 2 118 372 B1**
(45) Veröffentlichungstag und Bekanntmachung des Hinweises auf die Patenterteilung: **10.10.2012**
(21) Anmeldenummer: 08715539.6
(22) Anmeldetag: 04.03.2008
(51) Int. Cl.: E01C 11/24

(54) **FAHRBAHNBELAGMATERIAL, FAHRBAHNDECKE AUS SELBIGEM, REIFENFAHRZEUG, VERFAHREN ZUR VERMEIDUNG DER VEREISUNG ODER ZUR ENTEISUNG EINER FAHRBAHNDECKE UND SYSTEM ZUR DURCHFÜHRUNG DESSELBEN**
ROAD SURFACE MATERIAL, ROAD SURFACE MADE THEREOF, VEHICLE WITH TIRES, METHOD FOR AVOIDING THE ICING OR FOR THE DEICING OF A ROAD SURFACE, AND SYSTEM FOR CARRYING OUT THE SAME
MATÉRIAU DE REVÊTEMENT DE CHAUSSÉE, REVÊTEMENT DE ROUTE CONSTITUÉ DE CE MATÉRIAU, VÉHICULE À PNEUMATIQUES, PROCÉDÉ POUR ÉVITER LE GIVRAGE D'UN REVÊTEMENT DE ROUTE OU POUR LE DÉGIVRER, ET SYSTÈME POUR LA MISE EN UVRE DU PROCÉDÉ

(30) Priorität: 06.03.2007 DE 102007011229
(43) Veröffentlichungstag der Anmeldung: 18.11.2009
(73) Patentinhaber: Matthäi Bauunternehmen GmbH & Co. KG, 27283 Verden (DE)
(72) Erfinder: FISCHER, Jürgen, 27308 Kirchlinteln (DE)
(74) Vertreter: Manasse, Uwe
(86) Internationale Anmeldenummer: PCT/DE2008/000390
(87) Internationale Veröffentlichungsnummer: WO 2008/106953

(56) Entgegenhaltungen:
- WO-A-02/50375
- BE-A3- 1 008 291
- DE-C1- 3 902 995
- US-A- 4 849 020
- US-A- 5 441 360

## Beschreibung

Die vorliegende Erfindung betrifft ein Fahrbahnbelagmaterial. Mit Fahrbahnbelagmaterial ist ein Straßenbaustoff, wie zum Beispiel ein bituminöser Straßenbaustoff, wie Asphalt, Asphaltbeton, Walzasphalt, Asphaltmastix, Splittmastixasphalt, Dränasphalt und Gußasphalt, Beton und Pflastersteine, gemeint. Das Fahrbahnbelagmaterial dient zur Herstellung oder Aufarbeitung einer Fahrbahndecke, zum Beispiel Asphaltdecke, Betondecke, Pflasterdecke. Bei der Fahrbahndecke kann es sich sowohl um die Decke einer Straße für ein Kraftfahrzeug als auch eine Start- und Landebahn für ein Flugzeug handeln. Mit Fahrbahndecke können alle Schichten, wie Tragschichten, Binderschichten und Deck- oder Verschleißschichten, gemeint sein.

Durch Schnee- und Winterglätte, wie Schneeglätte, Reifglätte, Eisglätte und Glatteis, ereignen sich in jedem Winter viele Unfälle mit Toten und Verletzten und wird die Leistungsfähigkeit der Straßen gemindert. Zur Vermeidung oder Reduzierung der Vereisung einer Fahrbahn wird zum Beispiel eine Schneeräumung vorgenommen. Die mechanische Beseitigung des Schnees in Städten und Gemeinden ist gegenüber den freien Strecken durch das Fehlen von erforderlichen Flächen für die Schneeablagerung am Fahrbahnrand erschwert. Um Verkehrsbehinderungen zu vermeiden, kann es notwendig werden, den Schnee abzufahren.

Nach dem Räumzweck, der Schneehöhe und der Schneebeschaffenheit richtet sich der Einsatz der verschiedenen Schneeräumgeräte, wie Schneepflüge, Schneeräummaschinen, Kehrgeräte oder Kombinationen daraus.

Alternativ oder zusätzlich können tauende Streustoffe eingesetzt werden. Dabei handelt es sich um Auftausalz und abstumpfende Stoffe. Abstumpfende Streustoffe erhöhen die Griffigkeit winterglatter Fahrbahnen auf mechanischem Weg, tauende Streustoffe auf physikalisch-chemischen Weg. Dies hat jedoch negative Auswirkungen auf die Umwelt und die Fahrbahn.

Als ergänzende Maßnahmen können Fahrbahnheizungen, eishemmende Beläge und Taumittelsprühanlagen eingesetzt werden. Ihr Einsatz ist jedoch auf einzelne, räumlich begrenzte Maßnahmen beschränkt, um zum Beispiel die Sicherheit auf Problemstrecken zu erhöhen. Bislang entwickelte Fahrbahnheizungen nutzen fossile oder elektrische Energiequellen, Fernwärme oder Erdwärme mit Hilfe von Wärmetauschsystemen. Der Einsatz dieser Systeme ist auf Sonderfälle, wie zum Beispiel Brücken, Tunnel oder steile Rampen zu Parkgaragen, beschränkt. Fahrbahnheizungen verursachen hohe Baukosten und sehr hohe Betriebskosten.

Eine eishemmende Belagart erhält man durch die Zugabe eines speziellen Zusatzes, wie Ca, NaCl, in das Asphaltgemisch bzw. in den Beton während des Aufbaus der Fahrbahnverschleißschicht. Sie setzen im Vergleich mit einem Streueinsatz nur sehr geringe Taustoffmengen frei. So können eishemmende Beläge die Eisbildung verzögern, aber keine Glätte beseitigen. Der Einsatz der eishemmenden Beläge ist auf Sonderfälle, wie zum Beispiel Brücken, Tunnel oder auch von einer Meisterei weit entfernt liegende Strecken, beschränkt.

Gesteuert über Glättemeldeanlagen sprühen Taumittelsprühanlagen automatisch in sehr geringer Dosis Taustoff durch ein installiertes System von Sprühdosen auf die Fahrbahn. Bei Bedarf kann eine Taumittelsprühanlage auch von Hand ausgelöst werden. Als Taumittel wird in Flüssigkeit gelöstes Auftausalz, Salzsole, verwendet. Taumittelsprühanlagen können unmittelbar und schneller als ein Streudienst auf sich bildende Glätte reagieren und eignen sich daher ebenfalls an Punkten mit besonderer Glättegefahr. Wegen der hohen Investitionskosten werden sie vorwiegend auf hoch belasteten und verkehrswichtigen Straßen eingesetzt, auf denen der Verkehr bei Glätte empfindlich gestört wird oder völlig zum Erliegen kommt.

WO 02/50375 offenbart eine schleppbare, mit Induktionsspulen ausgestattete Vorrichtung, womit eine magnetisierbares Material enthaltende Fahrbahndecke mittels elektrischen Wirbelströmen erwärmt wird. Die bekannte Vorrichtung wird benutzt, um verschiedene Schichten der Fahrbahndecke zusammen zu binden.

Der Erfindung liegt somit die Aufgabe zugrunde, ein Reifen-Kraftfahrzeug zu schaffen, mittels dessen eine rechtzeitige Enteisung vorgenommen oder sogar einer Vereisung einer Fahrbahndecke, beispielsweise durch Festfahren einer Schneedecke, vorgebeugt werden kann.

Erfindungsgemäß wird diese Aufgabe gelöst durch ein Reifen-Kraftfahrzeug mit den Merkmalen des Anspruchs 1, ein Verfahren mit den Merkmalen des Anspruchs 5 und ein System mit den Merkmalen des Anspruchs 6. Die elektrisch leitende Spule selbst erzeugt ein konstantes Magnetfeld, wobei aber die Fahrbahndecke durch die Bewegung der elektrisch leitenden Spule ein veränderliches Magnetfeld wahrnimmt. Dies führt zur Erzeugung von elektrischen Wirbelströmen durch Induktion. Die Höhe des Gleichstroms hängt vom jeweiligen Anwendungsfall ab.

Bei dem Reifen-Kraftfahrzeug kann vorgesehen sein, dass die mindestens eine Einrichtung an der Unterseite des Reifen-Kraftfahrzeugs angeordnet ist. Beispielsweise ist denkbar, dass die Wirbelstromerzeugungseinrichtung beziehungsweise -einrichtungen in Fahrtrichtung des Reifen-Kraftfahrzeugs vor und/oder hinter den Reifen oder in Fahrtrichtung zwischen hintereinander im Abstand angeordneten Reifen angeordnet ist beziehungsweise sind. Dadurch wird die Fahrbahndecke vornehmlich im Bereich der Fahrspuren, das heißt Bahnen, auf denen die Reifen der Reifen-Kraftfahrzeuge vornehmlich rollen, erwärmt.

Vorzugsweise ist mindestens eine Einrichtung an der Felge eines Reifens des Reifen-Kraftfahrzeugs vorgesehen.

Zweckmäßigerweise ist die mindestens eine Einrichtung abschaltbar. Dadurch kann einer unnötigen Erwärmung der Fahrbahndecke und einem unnötigen Verbrauch von elektrischer Energie vorgebeugt werden.

Vorzugsweise ist das magnetisierbare Material ferromagnetisch.

Insbesondere kann vorgesehen sein, dass das magnetisierbare Material fein verteiltes Material ist.

Zweckmäßigerweise liegt das magnetisierbare Material in Pulver- oder Granulatform vor.

Das magnetisierbare Material kann Stahlpulver oder Stahlschnitzel sein.

Weiterhin kann vorgesehen sein, dass das Fahrbahnmaterial auf Asphalt oder Beton basiert.

Alternativ ist auch denkbar, dass es ein Pflasterstein ist, in dem das magnetisierbare Material enthalten ist.

Selbstverständlich ist auch denkbar, dass die Wirbelstromeinrichtung in Abhängigkeit von den Außen- und/oder Bodentemperaturen automatisch ein- bzw. ausgeschaltet wird. Dann müssen noch entsprechende Sensoren, wie Temperatursensoren, vorgesehen sein.

Der Erfindung liegt die überraschende Erkenntnis zugrunde, dass durch Ausnutzung von Induktion eine Fahrbahndecke durch Wirbelströme durch den Straßenverkehr bzw. die Nutzung einer Fahrbahn selbst kontinuierlich erwärmt und einer Vereisung vorgebeugt bzw. eine zumindest teilweise Enteisung durchgeführt werden kann, so dass von den herkömmlichen Maßnahmen abgesehen werden kann bzw. diese nur noch in einem geringen Maß notwendig sind. Zudem ist die Vorbeugung einer Vereisung bzw. die Enteisung umweltfreundlich und nicht nur auf besonders problematische oder viel befahrene Straßen beschränkt. Ferner lässt sich diese mit einem geringen Personal- und Kostenaufwand durchführen.

Bei jeder Überfahrt eines entsprechenden ausgerüsteten Reifenfahrzeugs wird die Fahrbahndecke erwärmt und eine Vereisung verhindert bzw. eine bereits vereiste Fahrbahndecke enteist. Je größer die Verkehrsbelastung ist, desto stärker und kontinuierlicher wird die Verkehrsfläche erwärmt. Im Prinzip lassen sich mit dem Verfahren auch nicht ferromagnetische, leitende Fahrbahnbelagmaterialien erwärmen.

Weitere Merkmale und Vorteile der Erfindung ergeben sich aus den Ansprüchen und der nachstehenden Beschreibung, in der zwei Ausführungsbeispiele anhand der schematischen Zeichnungen im einzelnen erläutert sind. Dabei zeigt:
- Figur 1: eine Vorderansicht von einem Reifenfahrzeug gemäß einer besonderen Ausführungsform der vorliegenden Erfindung auf einer im Vertikalschnitt gezeigten Fahrbahndecke gemäß einer besonderen Ausführungsform der vorliegenden Erfindung;
- Figur 2: eine Seitenansicht von dem Reifenfahrzeug von Figur 1 auf der im Vertikalschnitt gezeigten Fahrbahndecke von Figur 1;
- Figur 3: eine Vertikalschnittansicht durch einen Reifen des Reifenfahrzeugs von Figur 1 und der Fahrbahndecke von Figur 1;
- Figur 4: eine Vorderansicht von einem Reifenfahrzeug gemäß einer weiteren besonderen Ausführungsform der Erfindung auf der in Figur 1 gezeigten Fahrbahndecke; und
- Figur 5: eine Seitenansicht von dem Reifenfahrzeug von Figur 4 auf der im Vertikalschnitt gezeigten Fahrbahndecke von Figur 1.

In Figur 1 fährt ein Reifenfahrzeug 10, im vorliegenden Fall ein PKW, mit zwei vorderen Rädern 32 und 34 und zwei hinteren Rädern, von denen nur eines sichtbar und mit der Bezugszahl 36 gekennzeichnet ist, auf einer Fahrbahndecke 12 aus einem Fahrbahnbelagmaterial, das im wesentlichen gleichmäßig verteiltes ferromagnetisches Material 14 in Granulatform enthält. In Figur 3 ist eine Induktionsspule 16 an einer Radfelge 18 gezeigt. Die Induktionsspule wird von einem im wesentlichen U-förmigen Eisenkern 20 und einem um den Eisenkern 20 gewickelten, nicht gezeigten Draht gebildet. Die resultierenden Magnetpole 22 und 24 sind vorzugsweise zur Fahrbahndecke 12 gewandt. Zur Vermeidung einer Unwucht erstreckt sich der mittig angeordnete Steg 26 des Eisenkerns 20 umlaufend um die Radfelge 18. Die beiden Schenkel 28 und 30 des Eisenkerns 20 sind nur dort vorhanden bzw. abgekantet, wo sich weitere Induktionsspulen (nicht gezeigt) umlaufend um die Radfelge befinden.

Die Induktionsspule 16 wird über die Bordelektronik (nicht gezeigt), z.B. die Lichtmaschine, des Reifenfahrzeugs 10 in einer nicht beanspruchten Ausführungsform mit Wechselstrom versorgt. Falls notwendig, kann auch eine Abschirmung der elektromagnetischen Felder zur Fahrzeugseite hin vorgesehen sein.

In den lediglich schematisch durch ein jeweiliges Kästchen angedeuteten Bereichen (siehe Figuren 1 bis 3) wird durch den Wechselstrom in den Induktionsspulen sowie durch die Fahrbewegung des Reifenfahrzeugs 10 ein elektromagnetisches Wechselfeld in der Fahrbahndecke 12 erzeugt, das zu elektrischen Wirbelströmen in dem induktionsfähigen Material in der Fahrbahndecke und damit zu einer Erwärmung derselben führt.

Die Figuren 4 und 5 zeigen eine alternative Ausführungsform eines Reifenfahrzeugs 10 gemäß der vorliegenden Erfindung. Bei besagtem Reifenfahrzeug sind keine Induktionsspulen an den Radfelgen, sondern zwischen den vorderen und hinteren Rädern 32 und 36 sowie 34 und 38 auf beiden Seiten vorgesehen. Die Induktionsspulen (nicht gezeigt) sind an der Unterseite 40 des Reifenfahrzeugs 10 angeordnet. Es handelt sich dabei um einen länglichen Bereich zwischen dem jeweiligen vorderen Rad 32 bzw. 34 und dem jeweiligen hinteren Rad, von denen nur das mit der Bezugszahl 36 gekennzeichnete zu sehen ist. Natürlich können alternativ oder zusätzlich Induktionsspulen in anderen Bereichen an der Unterseite des Reifenfahrzeugs 10 vorgesehen sein. Es ist aber der Kosten- und Gewichtsfaktor zu berücksichtigen. Die Bereiche, in den elektromagnetische Wechselfelder erzeugt werden, sind wieder durch Kästchen in den Figuren 4 und 5 schematisch angedeutet.

Sowohl bei der Ausführungsform in den Figuren 1 bis 3 als auch bei der AusKhnmgsform in den Figuren 4 und 5 sind die Induktionsspulen vorzugsweise mit abwechselnder Orientierung von Nord- und Südpol in Fahrtrichtung bzw. Drehrichtung der Räder des Reifenfahrzeugs angeordnet.

## Patentansprüche

1. Reifen-Kraftfahrzeug (10) zur Nutzung einer Fahrbahn, wobei mindestens eine Einrichtung zur Erzeugung eines bezogen auf das Kraftfahrzeug konstanten Magnetfeldes vorgesehen ist, um durch besagtes Magnetfeld elektrische Wirbelströme in einem magnetisierbaren Material in einer Fahrbahndecke (12) bei Befahren derselben durch das Kraftfahrzeug zu erzeugen, wobei die mindestens eine Einrichtung eine elektrisch leitenden Spule und eine Gleichstromversorgung zur Versorgung der elektrisch leitenden Spule mit Gleichstrom umfasst.

2. Reifen-Kraftfahrzeug (10) nach Anspruch 1, **dadurch gekennzeichnet, dass** die mindestens eine Einrichtung an der Unterseite (40) des Reifen-Kraftfahrzeugs angeordnet ist.

3. Reifen-Kraftfahrzeug (10) nach Anspruch 1, **dadurch gekennzeichnet, dass** mindestens eine Einrichtung an der Felge eines Reifens des Reifen-Kraftfahrzeugs (10) vorgesehen ist.

4. Reifen-Kraftfahrzeug (10) nach einem der Ansprüche 1 bis 3, **dadurch gekennzeichnet, dass** die mindestens eine Einrichtung abschaltbar ist.

5. Verfahren zur Vermeidung der Vereisung einer magnetisierbares Material enthaltenden Fahrbahndecke (12), umfassend die Schritte:
- Bereitstellen einer magnetisierbares Material enthaltenden Fahrbahndecke (12),
- Erwärmen der Fahrbahndecke unter Nutzung einer Vielzahl von Reifen-Kraftfahrzeugen nach einem der Ansprüche 1 bis 4 mit eingeschalteter Einrichtung im fließenden Straßenverkehr.

6. System zur Vermeidung der Vereisung einer Fahrbahndecke (12), umfassend eine magnetisierbares Material enthaltende Fahrbahndecke (12) und mindestens ein Reifen-Kraftfahrzeug (10) nach einem der Ansprüche 1 bis 4.

## Claims

1. Motor vehicle (10) with tyres for using a travel path, wherein at least one device is provided to generate a magnetic field which is constant in relation to the motor vehicle in order to generate through said magnetic field electrical eddy currents in a magnetisable material in a road covering (12) when the motor vehicle travels over it, wherein the at least one device comprises an electrically conductive coil and a direct current supply for supplying the electrically conductive coil with the direct current.

2. Motor vehicle (10) with tyres according to claim 1, **characterised in that** the at least one device is arranged on the lower side (40) of the motor vehicle with tyres.

3. Motor vehicle (10) with tyres according to claim 1, **characterised in that** at least one device is provided on the rim of a tyre of the motor vehicle (10) with tyres.

4. Motor vehicle (10) with tyres according to one of the claims 1 to 3, **characterised in that** the at least one device can be disconnected.

5. Method for avoiding icing up of a road covering (12) containing a magnetisable material, comprising the steps:
- provision of a road covering (12) containing a magnetisable material,
- heating of the road covering using a plurality of motor vehicles with tyres according to one of claims 1 to 4 with connected device in the flowing road traffic.

6. System for avoiding icing over of a road covering (10), comprising a road covering (12) containing magnetisable material and at least one motor vehicle with tyres (10) according to one of claims 1 to 4.

## Revendications

1. Vehicule automobile à pneus (10) destine à l'utilisation d'une chaussée, au moins un dispositif de production d'un champ magnétique constant par rapport au véhicule automobile, afin de générer par ledit champ magnétique des courants électriques de Foucault dans un matériau magnetisable dans un revêtement de chaussée (12) lorsque le véhicule automobile roule sur celui-ci, ledit au moins un dispositif comprenant une bobine électroconductrice et un système d'alimentation en courant continu pour alimenter en courant continu la bobine électroconductrice.

2. Véhicule automobile à pneus (10) selon la revendication 1, **caractérisé en ce que** ledit au moins un dispositif est agencé sur le côté inférieur (40) du véhicule automobile à pneus (10).

3. Véhicule automobile à pneus (10) selon la revendication 1, **caractérisé en ce que** ledit au moins un dispositif est prévu sur la jante d'un pneumatique du véhicule automobile à pneus (10).

4. Véhicule automobile à pneus (10) selon l'une quelconque des revendications 1 à 3, **caractérisé en ce que** ledit au moins un dispositif peut être déconnecté.

5. Procédé pour éviter le givrage d'un revêtement de chaussée (12) contenant un matériau magnetisable, comportant les étapes :
- mise à disposition d'un revêtement de chaussée (12) contenant un matériau magnetisable,
- chauffage du revêtement de chaussée, moyennant l'utilisation d'une pluralité de véhicules automobiles à pneus selon l'une quelconque des revendications 1 à 4, munis d'un dispositif connecté, dans le flux de la circulation routière.

6. Systeme pour éviter le givrage d'un revêtement de chaussée (12), comprenant un revêtement de chaussée (12) contenant un matériau magnetisable et au moins un véhicule automobile à pneus (10) selon l'une quelconque des revendications 1 à 4.
